# EUROPÄISCHE PATENTSCHRIFT

(11) **EP 1 341 611 B1**
(45) Veröffentlichungstag und Bekanntmachung des Hinweises auf die Patenterteilung: **26.09.2007**
(21) Anmeldenummer: 01997350.2
(22) Anmeldetag: 23.11.2001
(51) Int. Cl.: B01L 3/00

(54) **PROBENTRÄGER, DECKEL FÜR PROBENTRÄGER UND VERFAHREN ZUR UNTERSUCHUNGSVORBEREITUNG**
SAMPLE SUPPORT, COVER FOR A SAMPLE SUPPORT AND ANALYSIS PREPARATION METHOD
PORTE-ECHANTILLON, SON COUVERCLE ET PROCEDE DE PREPARATION D'ANALYSE

(30) Priorität: 23.11.2000 DE 10058108
(43) Veröffentlichungstag der Anmeldung: 10.09.2003
(73) Patentinhaber: Evotec AG, 22525 Hamburg (DE)
(72) Erfinder: MICHAELSEN, Nico, 22305 Hamburg (DE); KLUMPP, Martin, 79540 Lörrach (DE); SOLLBÖHMER, Olaf, 21224 Rosengarten/Eckel (DE); KÖSTER, Sabine, 21147 Hamburg (DE)
(74) Vertreter: von Kirschbaum, Alexander
(86) Internationale Anmeldenummer: PCT/EP2001/013651
(87) Internationale Veröffentlichungsnummer: WO 2002/041993

(56) Entgegenhaltungen:
- EP-A- 0 388 159
- WO-A-00/03805
- WO-A-95/27196
- WO-A-97/19754
- US-A- 5 516 490
- US-A- 5 789 251

## Beschreibung

Die Erfindung betrifft einen Probenträger, insbesondere eine Titerplatte mit mehreren Vertiefungen, in die Kleinstproben eingebracht werden können. Ferner betrifft die Erfindung einen Deckel für Probenträger sowie ein Verfahren zur Untersuchungsvorbereitung. Bei den Kleinstproben handelt es sich insbesondere um Flüssigkeiten oder andere Proben mit einem Volumen von 0,01-50 µl, insbesondere 0,2 - 5 µl. Ebenso kann es sich bei den Proben um Zellkultivierung in dieser Größenordnung handeln, vorzugsweise im 1-5-µl-Maßstab.

Ferner kann es sich bei den Probenträgern um Chips handeln. Chips weisen als Ausnehmungen üblicherweise eine oder mehrere Kanäle, bei denen es sich beispielsweise um Kapillarkanäle und ggf. ein oder mehrere Flüssigkeitsreservoirs handeln kann, auf. Beispielsweise kann es sich um mikrofluidische Chips mit vorzugsweise zwei Reservoirs handeln, die über einen Kanal miteinander verbunden sind. Zwischen den beiden Reservoirs findet ein Fluidaustausch statt, der durch geeignete Ventile, Membranen, osmotische Barrieren und/oder Ionensperren geregelt werden kann. Mit derartigen Chips kann beispielsweise das Mischverhalten von Flüssigkeiten, z.B. unter Einfluss elektromagnetischer Kräfte untersucht werden. Ferner können mit derartigen Chips Probenbestandteile voneinander getrennt werden. Bekannte Chips sind aus Silizium, Glas, Kunststoff oder Keramik hergestellt.

Ferner kann es sich bei Probenträgern beispielsweise auch um planare Platten mit hydrophobem Raster handeln. Derartige Platten sind partiell mit einer hydrophoben Substanz beschichtet, so dass sich in diesen Bereichen Tröpfchen aus Probenflüssigkeit bilden, die sodann untersucht werden können. Bei Probenträgern kann es sich ferner um sogenannte SBS-Mikrotiterplattenformate und um das sogenannte Terasaki-Format handeln.

Die Vertiefungen von Titerplatten können beispielsweise durch Ätz-Fräsverfahren oder durch Verwendung von Spritzgussverfahren sowie durch Laserbearbeitung hergestellt werden.

Bei der Untersuchung von Kleinstprobenmengen mittels Probenträgern besteht das Problem, dass beim Handhaben der Probenträger in Untersuchungsanlagen ein Teil der Proben verdunstet. Bei derartig kleinen Probenmengen führt auch bereits eine geringe Verdunstung zu einer kritischen Konzentrationsänderung der Kleinstprobe. Dies führt zu verfälschten und teilweise nicht mehr aussagekräftigen Untersuchungsergebnissen. Insbesondere bei der Zellkultivierung mit Hilfe von Inkubatoren reicht die vorhandene Feuchtigkeit nicht aus, um Probenflüssigkeiten im Kleinstmaßstab nachhaltig vor Verdunstung, d.h. bei längeren Inkubationszeiten, zu schützen.

Ferner besteht beim Handling von Probenträgern in Untersuchungsanlagen eine erhöhtes Sterilitätsproblem, wenn es sich um Kleinstproben handelt.

Durch das Vorsehen eines Deckels, durch den beispielsweise die Vortiefungen in einer Titerplatte dicht verschlossen werden, kann eine entsprechende Sterilität zwar sichergestellt und auch jegliche Verdunstung aus den Vertiefungen der Titerplatte unterbunden werden, es lassen sich aber nicht die gewünschten Kultivierungsbedingungen einstellen. So wird z.B. ein CO₂-Gehalt zwischen 5 - 7 % zur optimalen Zellkultivierung (pH-Regulation des Zellkulturmediums) benötigt, der durch die herkömmlichen Anordnungen nicht eingestellt werden kann.

Aus WO 95/97196 ist ein Probenträger bekannt, dessen einzelne Wells mit Hilfe eines Deckels gesondert abgedichtet werden können, um eine Cross-Kontamination benachbarter Wells zu vermeiden.

Aufgabe der Erfindung ist es, einen Probenträger, insbesondere eine Titerplatte, einen Deckel für einen Probenträger sowie ein Verfahren zur Untersuchungsvorbereitung, insbesondere von chemischen und/ oder biologischen Kleinstproben zu schaffen, bei der oder bei dem insbesondere eine Verdunstung von Proben im Wesentlichen vermieden wird und gleichzeitig optimale Kultivierungsbedingungen, d.h. ausreichende Sterilität und genaue Steuerung des Gasaustausches, insbesondere eine genaue Einsteilung des CO₂-Gehaltes für Zellen in Probenträgern für Kleinstproben, erreicht werden.

Die Lösung der Aufgabe erfolgt erfindungsgemäß durch die Merkmale des Anspruchs 1, 13 oder 14.

Der Probenträger weist ein Aufnahmeteil zur Aufnahme von Kleinstproben auf. Wenn es sich bei dem Probenträger um eine Titeplatte handelt, werden die Kleinstproben in Vertiefungen der Titeplatte eingebracht. Handelt es sich bei dem Probenträger um einen Chip, so werden die Kleinstproben in Kanäle oder in Vertiefungen des Chips eingebracht. Entsprechend werden die Proben bei einem als planare Platte ausgebildeten Probenträger mit einem hydrophoben Raster auf das Raster aufgebracht, so dass sich Tropfen aus Probenmaterial bilden. Die Vertiefungen einer Titerplatte oder die Vertiefungen eines Chips weisen vorzugsweise ein Volumen von 0,01 bis 50 µl auf. Insbesondere beträgt das Volumen 0,2 bis 5 µl. Ferner weist der Probenträger einen Deckel auf, durch den das Aufnahmeteil derart verschlossen ist, dass zwischen einer Probenoberfläche und dem Deckel ein Hohlraum ausgebildet ist. Die Deckelunterseite weist somit einen Abstand zu der Probenoberfläche und im Allgemeinen auch zu der Oberseite des Aufnahmeteils auf.

Der Deckel ist erfindungsgemäß derart ausgebildet, dass eine gesättigte Atmosphäre in dem Hohlraum bei sich verändernden Umgebungsbedingungen im Wesentlichen erhalten bleibt. Der Deckel weist somit eine gewisse Dampfdurchlässigkeit und/ oder Feuchtigkeitsaufnahme und/ oder -abgabefähigkeit auf.

Erfindungsgemäß ist der Deckel derart ausgebildet, dass er zur Aufnahme und zur Abgabe von Flüssigkeit geeignet ist. Insbesondere bleibt die gesättigte Atmosphäre in dem Hohlraum bei sich ändernden Umgebungsbedingungen derart konstant, das eine Abweichung von weniger als 5 % von einem Sättigungsniveau stattfindet. Insbesondere ist diese Abweichung geringer als 2 %.

Mit dem erfindungsgemäßen Probenträger können die Kultivierungsbedingungen für z. B. in Vertiefungen einer Titerplatte vorgesehene Zellen auch bei sich ändernden Außenbedingungen aufrecht erhalten werden.

Der Deckel des erfindungsgemäßen Probenträgers weist eine poröse Abdeckplatte auf. Diese besteht bevorzugt aus Keramik oder Glas und dient als Flüssigkeitsspeicher. Die aus der vorzugsweise in der porösen Abdeckplatte gespeicherten Flüssigkeit entstehende Dampfphase schafft in dem Hohlraum zwischen Probenträger und Deckel eine gesättigte Atmosphäre, wodurch die Verdunstung von Probenflüssigkeit verhindert wird. Gleichzeitig ist ein Gasaustausch durch den porösen Deckel möglich, so dass z.B. für die Zellkultivierung die optimale CO₂-Konzentration in dem Hohlraum eingestellt werden kann. Der Gasaustausch erfolgt beispielsweise über nicht von Benetzungsflüssigkeit verschlossene Poren, so dass das Gas durch die Poren hindurch nach außen gelangen kann. Zusätzlich oder anstatt dieses direkten Gasaustausches findet auch ein indirekter Gasaustausch statt, indem das Gas, insbesondere CO₂, in der Flüssigkeit gelöst wird und ggl. aus der Flüssigkeit in den Hohlraum ausgast.

Der Deckel ist erfindungsgemäß so ausgebildet, dass Flüssigkeit in Form von Dampf aus den Poren des Deckelmaterials entweichen kann. Wird z.B. der erfindungsgemäße Probenträger in einen Inkubator eingebracht und erhöhten Temperaturen ausgesetzt, entweicht aus den flüssigkeitsgesättigten Poren innerhalb des Deckels Dampf und schafft eine entsprechend der Temperatur gesättigte Atmosphäre im Hohlraum zwischen Probenträger und Deckel. Wie vorstehend beschrieben, ist z. B. durch die nicht mit Flüssigkeit gefüllten Poren gleichzeitig ein Gasaustausch zwischen der Umgebung und dem Hohlraum zwischen Probenträger und Deckel möglich, so dass z.B. die optimale CO₂-Konzentration in dem Hohlraum sehr gut eingestellt werden kann. Durch das poröse Deckelmaterial ist es weiterhin möglich, dass Kondensatbildung an der Deckelinnenseite vermieden wird, da kondensierende Flüssigkeit ausreichend schnell in die Poren aufgenommen und somit ein Hinuntertropfen in einzelne Vertiefungen verhindert wird. Auf diesem Wege wird eine Verfälschung der Untersuchungen durch hinuntertropfende Flüssigkeit ausgeschlossen. Ferner ist durch einen derartigen Deckel die erforderliche Sterilität über einen langen Inkubationszeitraum gewahrt. Dies wird mit einem Deckel mit kleinen Porendurchmessern (vorzugsweise 0,2 - 0,5 µm) erreicht, wodurch verhindert wird, dass Keime von außen eindringen können. Überraschenderweise ist auch bei größeren Porendurchmessern eine hinreichende Sterilität gegeben. Der Deckel ist weiterhin so ausgestaltet, dass von außen weiterhin keine Flüssigkeit nach innen dringen kann. Vorzugsweise weist der Deckel eine Form auf, die sehr gut in automatisierten Untersuchungssystemen verwendet werden kann.

Das Vorsehen einer porösen Abdeckplatte hat insbesondere den Vorteil, dass die Atmosphäre in dem Hohlraum zwischen Probenträger und Deckel durch die Wahl der Flüssigkeit, mit der die poröse Platte benetzt wird, eingestellt werden kann. Ziel ist es z. B., dass die sich aufgrund einer Temperaturerhöhung ergebende Dampfdruckänderung in dem Hohlraum zwischen Probenträger und Deckel im Wesentlichen durch Verdunstung der in der Abdeckplatte enthaltenen Flüssigkeit erreicht wird, um somit die Verdunstung der Proben zu verhindern. Erreicht wird dieses u. a. durch die wesentlich größere aktive Oberfläche der porösen Abdeckplatte im Vergleich zur Oberfläche des Probenträgers, so dass die Verdunstung sehr schnell an der Oberfläche der porösen Platte stattfindet und somit der Dampfdruck in dem Hohlraum in kurzer Zeit aufgebaut wird. So wird in der Regel eine Flüssigkeit gewählt, die denselben oder einen ähnlichen Dampfdruck wie die Probenflüssigkeit aufweist. Somit findet eine automatische Regulierung des Dampfdruckes in dem Hohlraum statt.

Dies hat zur Folge, dass nur ein geringer Anteil der Probenflüssigkeit zum Füllen des Hohlraums bis zum Erreichen des Sättigungsdampfdrucks verdunstet.

Bei langen Inkubationszeiten ist es möglich, durch wiederholtes Benetzen der Abdeckplatte die Sterilität innerhalb des Probenträgers über lange Zeit aufrecht zu erhalten. Da die Benetzung der Abdeckplatte von außen erfolgt, muss der Deckel des Probenträgers hierzu nicht abgenommen werden.

Gemäß einer weiteren bevorzugten Ausführungsform der Erfindung ist anstatt oder zusätzlich zur porösen Abdeckplatte eine poröse Folie vorgesehen. Durch die Porosität der Folie wird ebenfalls erreicht, dass die gesättigte Atmosphäre in dem Hohlraum zwischen Aufnahmeteil und Deckel bei sich verändernden Umgebungsbedingungen im Wesentlichen erhalten bleibt.

Sofern der Deckel anstatt der porösen Abdeckplatte eine poröse Folie aufweist, ist es möglich, mit geeigneten Pipetten o.dgl. durch die Folie hindurchzustechen, um von dem Probenträger oder aus den Vertiefungen der Titerplatten Proben entnehmen oder diesen zuführen zu können. Als Folie kann hierbei eine Folie verwendet werden, die sich automatisch wieder verschließt. Dies ist aufgrund der geringen Größe der hervorgerufenen Löcher möglich. Ferner können auch Folien verwendet werden, bei denen das Loch erhalten bleibt, da bei einer geringen Anzahl von Löchern die Abmessungen der Löcher so gering ist, dass keine nennenswerte Beeinträchtigung der Atmosphäre in dem Hohlraum zwischen Folie und Aufnahmeteil erfolgt.

Besonders bevorzugt ist das Vorsehen einer porösen Folie zusätzlich zu einer Abdeckplatte. Hierbei ist die Folie vorzugsweise zwischen der Abdeckplatte und dem Aufnahmeteil angeordnet. Hierdurch ist es möglich, durch geeignete Wahl der Porengröße der Folie die Sterilität innerhalb des Probenträgers zu gewährleisten oder anzupassen. Die Porengröße der Abdeckplatte kann sodann unabhängig von den Sterilitätsanforderungen gewählt werden. Als Abdeckplatte kann sodann beispielsweise ein textiles Material, ein Schwamm oder ein anderer zur Flüssigkeitsspeicherung geeigneter Stoff z. B. in Form poröser Flocken oder Kügelchen verwendet werden.

Weiterhin kann die Gasdurchlässigkeit des Deckels durch die verwendete Folie gesteuert werden.

Die Porendurchmesser der porösen Abdeckplatte und/ oder der Folie sind vorzugsweise kleiner als 0,5 µm, insbesondere kleiner als 0,2 µm. Hierdurch kann die Sterilität innerhalb des Probenträgers sichergestellt werden. Überraschenderweise wird eine ausreichende Sterilität auch mit größeren Porendurchmessern erreicht.

Die Erfindung betrifft ferner einen Deckel für einen Probenträger, insbesondere eine Titerplatte. Der erfindungsgemäße Deckel weist vorzugsweise eine poröse Abdeckplatte auf, die zur Dampfdruckregulierung mit einer Flüssigkeit benetzbar ist. Der Deckel kann entsprechend den vorstehend beschriebenen bevorzugten Ausführungsformen des Probenträgers weitergebildet sein.

Ferner kann der Deckel zur Aufnahme von Elektroden dienen, die beispielsweise in einzelne Vertiefungen hineinreichen und die Wanderung von Probenbestandteilen in einem elektrischen Feld bewirken.

Vorzugsweise weist der Deckel Sensoren auf. Mit Hilfe der Sensoren kann beispielsweise der Feuchtigkeitsgehalt in dem Hohlraum zwischen dem Deckel und dem Aufnahmeteil bestimmt werden. Durch eine entsprechende an die Sensoren angeschlossene Steuerung kann beispielsweise bei einem zu niedrigen Feuchtigkeitsgehalt automatisch eine erneute Befeuchtung des Deckels erfolgen. Ferner ist es möglich, die Sensoren derart anzuordnen, dass der Feuchtigkeitsgehalt der Abdeckplatte selbst bestimmt werden kann. Es ist ebenso vorteilhaft, Sensoren zur Bestimmung von Substanz-Anteilen in dem Hohlraum vorzusehen. Mit derartigen Sensoren kann beispielsweise der CO₂-Gehalt in dem Hohlraum bestimmt werden.

Ferner weist der Deckel vorzugsweise Griffprismen auf, so dass der Deckel automatisch von einem Greifarm gehandhabt werden kann. Die Griffprismen sowie die Abmessungen des Probenträgers entsprechen vorzugsweise den Abmessungen und der Lage der Griffprismen bei dem zusammen mit dem Deckel gehandhabten Probenträger. Es ist somit möglich, sowohl den Deckel als auch das Aufnahmeteil des Probenträgers mit demselben Greifarm zu handhaben.

Sofern es sich bei dem Probenträger um einen Chip handelt, handelt es sich vorzugsweise bei den in dem Chip vorgesehenen Kanälen um Mikro- oder Nannokanäle, deren Breite und Höhe im Bereich von 1 µm bis 1 mm liegt. Innerhalb der Kanäle können beispielsweise auch Elektroden angeordnet sein.

Der erfindungsgemäße Probenträger ist insbesondere zur Aufbewahrung von Reagenzien, zur Aufbewahrung von Proben, wie Zellen oder anderen Probesubstanzen, zur Trennung von Flüssigkeit, beispielsweise mittels CE oder CEC, zur Manipulation der Proben, beispielsweise durch Elektroporation, Elektropermeation oder Hybridisierung u.dgl. verwendet werden.

Es ist ferner möglich, dass der Probenträger eine durchsichtige Glasplatte o.dgl. enthält, so dass die Proben mittels Fluoreszenz-Korrelations-Spektroskopie, insbesondere unter Verwendung von konvokalen Optiken eingesetzt werden kann. Insbesondere kann bei derartigen Probenträgern auch eine optische Pinzette zum Halten von Partikeln eingesetzt werden.

Die Erfindung umfasst ferner ein Verfahren zur Untersuchungsvorbereitung von chemischen und/ oder biologischen Kleinstproben. Hierbei werden Kleinstproben mit einem Volumen von vorzugsweise 0,2 - 5 µl in Vertiefungen des Probenträgers, insbesondere in Vertiefungen der Titerplatte eingebracht. Anschließend wird der Probenträger mit einem Deckel, der vorzugsweise eine poröse Abdeckplatte aufweist, verschlossen. Die poröse Abdeckplatte kann wie vorstehend beschrieben vorteilhaft weitergebildet sein. Anschließend wird erfindungsgemäß die poröse Abdeckplatte mit einer Flüssigkeit benetzt. Hierdurch wird eine Dampfdruckregulierung in dem zwischen der Probenoberseite und dem Deckel ausgebildeten Hohlraum erreicht. Das erfindungsgemäße Verfahren weist die vorstehend beschriebenen Vorteile hinsichtlich der Verwendung eines Deckels mit poröser Abdeckplatte auf.

Vorzugsweise wird der Deckel vor dem Verschließen des Probenträgers sterilisiert. Hierdurch ist vermieden, dass Keime beim Verschließen des Probenträgers in die Proben gelangen.

Vorzugsweise wird als Flüssigkeit ein PBS-Puffer mit mindestens 0,7 % Natriumchlorid verwendet. Vorzugsweise wird eine Pufferlösung verwendet, die im Wesentlichen denselben Dampfdruck aufweist, wie die in den Vertiefungen enthaltenen Proben. Es ist ferner vorteilhaft, eine Flüssigkeit mit einem pH-Wert von 7 - 8, insbesondere von 7,5, zu verwenden.

Nachfolgend wird die Erfindung anhand einer bevorzugten Ausführungsform, unter Bezugnahme auf die anliegenden Zeichnungen näher erläutert.

Es zeigen:
- Fig. 1: eine schematische Draufsicht auf einen erfindungsgemäßen Probenträger mit Deckel und
- Fig. 2: einen Schnitt entlang der Linie II-II in Fig. 1.

Der in Fig. 1 sichtbare Deckel 10 weist eine poröse Abdeckplatte 12 auf, die von einem Halteteil 14 getragen ist. Bei der dargestellten Ausführungsform handelt es sich um ein rahmenförmiges Halteteil 14, das die Abdeckplatte 12 vollständig umgibt. Zur Fixierung der Abdeckplatte 12 in dem Halteteil 14 kann die Abdeckplatte 12 in das Halteteil 14 eingeklebt sein. Um die Lage genau zu definieren, sind in das Halteteil 14 Auflagen 16 (Fig. 2) eingebracht.

Die Auflagen 16 sind im Querschnitt L-förmig und ragen von dem rahmenförmigen Halteteil 14 nach innen, so dass die Abdeckplatte 12 von oben in den Deckel 10 eingelegt werden kann und auf den Auflagen 16 liegt. Die Auflagen 16 sind vorzugsweise ebenfalls rahmenförmig, so dass sie vollständig entlang der inneren Kante 18 des Halteteils 14 verlaufen. Es können jedoch auch einzelne Auflagen 16 am inneren Umfang 18 des Rahmens verteilt angeordnet sein.

Ein Probenträger 20 (Fig. 2) weist ein rahmenförmiges Halteteil 22 mit einer rechteckigen Öffnung auf. In dieser ist ein Aufnahmeteil 24 mit Vertiefungen 26 angeordnet. In den Vertiefungen 26 sind die Proben untergebracht. Das Aufnahmeteil 24 besteht beispielsweise aus Plastik und weist als Vertiefungen 26 Durchgangsöffnungen auf. Diese sind auf der Unterseite, vorzugsweise mit einer Glasplatte 28, verschlossen.

Um den Deckel 10 lagegenau auf dem Probenträger 20 fixieren zu können, weist der Deckel 10 an der Abdeckplatte 12 oder dem Halteteil 14 eine in Richtung des Aufnahmeteils 24 weisende Dichtlippe 30 auf. Im dargestellten Ausführungsbeispiel ist die Dichtlippe 30 über die Auflage 16 mit dem Halteteil 14 verbunden. Es handelt sich im dargestellten Ausführungsbeispiel um eine bevorzugte Ausführungsform in der die Dichtlippe vollständig entlang des inneren Umfangs 32 des Probenträgers 20 verläuft. Die Dichtlippe 30 ist somit entsprechend der Öffnung in dem rahmenförmigen Halteteil 22 rechteckig.

Zwischen einer Unterseite 34 der Abdeckplatte 12 und einer Oberseite 36 des Aufnahmeteils 24 ist ein Hohlraum 38 ausgebildet. In dem Hohlraum 38 bildet sich auf Grund sehr geringer Verdunstung von Flüssigkeit aus den Vertiefungen 26 sowie aufgrund der hauptsächlichen Verdunstung der in der porösen Abdeckplatte 12 vorgesehenen Flüssigkeit ein Dampfdruck.

Der untere Teil des Hohlraums 38 bildet eine Ausnehmung in dem Probenträger 20. In diese Ausnehmung greift die Dichtlippe 30 zur Lagefixierung ein.

## Patentansprüche

1. Probenträger, insbesondere Titerplatte, mit
einem Aufnahmeteil (24) mit Vertiefungen (26) zur Aufnahme von Kleinstproben und
einem das Aufnahmeteil (24) derart verschließenden Deckel (10), dass zwischen einer Probenoberfläche und dem Deckel (10) ein Hohlraum (38) ausgebildet ist,
**dadurch gekennzeichnet,**
**dass** der Deckel (10) zur Aufnahme und Abgabe von Flüssigkeit eine mit einer Flüssigkeit benetzbare poröse Abdeckplatte (12) aufweist, so dass eine Flüssigkeitsgesättigte Atmosphäre in dem Hohlraum (38) bei sich verändernden Umgehungsbedingungen im Wesentlichen erhalten bleibt und ein Gasaustausch durch die poröse Abdeckplatte (12) möglich ist,
wobei der Hohlraum (38) zwischen einer Unterseite (34) der Abdeckplatte (12) und einer Oberseite (36) des Aufnahmeteils (24) ausgebildet ist.

2. Probenträger nach Anspruch 1, **dadurch gekennzeichnet, dass** bei sich ändernden Umgebungsbedingungen die gesättigte Atmosphäre um weniger als 5 %, insbesondere um weniger als 2 % von einem maximalen Sättigungsniveau abweicht.

3. Probenträger nach Anspruch 1 oder 2, **dadurch gekennzeichnet, dass** der Deckel (10) eine poröse Folie aufweist.

4. Probenträger nach Anspruch 3, **dadurch gekennzeichnet, dass** die poröse Folie parallel zur Abdeckplatte (12), vorzugsweise zwischen der Abdeckplatte (12) und dem Aufnahmeteil (24), angeordnet ist.

5. Probenträger nach einem der Ansprüche 1 - 4, **dadurch gekennzeichnet, dass** die poröse Abdeckplatte (12) und/ oder die Folie von einem die Abdeckplatte (12) rahmenförmig umgebenden Halteteil (14) getragen ist.

6. Probenträger nach einem der Ansprüche 1 - 5, **dadurch gekennzeichnet, dass** an dem Deckel (10) und/oder dem Halteteil (14) eine in Richtung des Aufnahmeteils (24) weisende Dichtlippe (30) vorgesehen ist .

7. Probenträger nach Anspruch 6, **dadurch gekennzeichnet, dass** die Dichtlippe (30) in sich geschlossen ist und vorzugsweise entlang des Randes (32) des Aufnahmeteils (24) verläuft.

8. Probenträger nach Anspruch 6 oder 7, **dadurch gekennzeichnet, dass** das Aufnahmeteil (24) von einem erhöhten Rahmen (22) umgeben ist, so dass eine Ausnehmung ausgebildet ist, in die die Dichtlippe (30) zur Lagefixierung eingreift.

9. Probenträger nach einem der Ansprüche 1 - 8, **dadurch gekennzeichnet, dass** die Poren der porösen Abdeckplatte (12) und/ oder der Folie einen mittleren Porendurchmesser von weniger als 0,5 µm, insbesondere von weniger als 0,2 µm aufweisen.

10. Probenträger nach einem der Ansprüche 1 - 9, **dadurch gekennzeichnet, dass** die Abdeckplatte (12) aus Keramik oder Glas besteht.

11. Probenträger nach einem der Ansprüche 1 - 10, **dadurch gekennzeichnet, dass** der Deckel (10) einen Sensor, insbesondere zur Bestimmung des Feuchtigkeitsgehalts und/oder von Substanz-Anteilen in dem Hohlraum (38), aufweist.

12. Deckel für einen Probenträger, insbesondere eine Titerplatte, **gekennzeichnet durch** eine poröse Abdeckplatte (12), die zur Dampfdruckregulierung mit einer Flüssigkeit benetzbar ist.

13. Verfahren zur Untersuchungsvorbereitung von chemischen und/ oder biologischen Kleinstproben mit den Schritten:
Zuführen der Kleinstproben zu einem Probenträger, insbesondere Einbringen der Kleinstproben in Vertiefungen (26) einer Titerplatte,
Verschließen des Probenträgers mit einem Deckel (10), wobei der Deckel (10) derart ausgebildet ist, das eine gesättigte Atmosphäre in einem zwischen dem Deckel und einer Probenoberfläche ausgebildeten Hohlraum (38) bei sich ändernden Umgebungsbedingungen im Wesentlichen erhalten bleibt und
Benetzen des eine poröse Abdeckplatte (12) aufweisenden Deckels (10) mit einer Flüssigkeit zur Atmosphärenregulierung.

14. Verfahren nach Anspruch 13, bei welchem der Deckel (10) vor dem Verschließen des Probenträgers sterilisiert wird.

15. Verfahren nach Anspruch 13 oder 14, **dadurch gekennzeichnet, dass** als Flüssigkeit ein PBS-Puffer mit mindestens 0,7 % Natriumchlorid verwendet wird.

16. Verfahren nach einem der Ansprüche 13 - 15, **dadurch gekennzeichnet, dass** eine Flüssigkeit mit einem pH-Wert von 7 - 8, insbesondere von 7, 5 verwendet wird.

17. Verfahren nach einem der Ansprüche 13 - 16, bei welchem vor oder nach dem Einbringen der Probe eine Reagenz- oder eine Nährstofflösung in die Vertiefungen (26) eingebracht wird.

## Claims

1. A sample carrier, in particular a titer plate, comprising
a receiving element (24) provided with deepened portions (26) for receiving very small samples, and
a cover (10) for closing said receiving element (24) such that between a sample surface and said cover (10) a cavity (38) is defined,
**characterized in that**
said cover (10) comprises a liquid-wettable porous cover plate (12) for receiving and delivering a liquid, such that a liquid-saturated atmosphere is substantially maintained in the cavity (38) at changing ambient conditions, and that a gas exchange through said porous cover plate (12) is allowed for,
wherein said cavity (38) is defined between a lower side (34) of said cover plate (12) and an upper side (36) of said receiving element (24).

2. The sample carrier according to claim 1, **characterized in that** at changing ambient conditions the saturated atmosphere deviates from a maximum saturation level by less than 5 %, in particular by less than 2 %.

3. The sample carrier according to claim 1 or 2, **characterized in that** the cover (10) comprises a porous film.

4. The sample carrier according to claim 3, **characterized in that** the porous film is arranged in parallel to the cover plate (12), preferably between said cover plate (12) and the receiving element (24).

5. The sample carrier according to any one of claims 1-4, **characterized in that** the porous cover plate (12) and/or the film are supported by a holding element (14) surrounding said cover plate (12) in a frame-like manner.

6. The sample carrier according to any one of claims 1-5, **characterized in that** at the cover (10) and/or the holding element (14) a sealing lip (30) facing towards the receiving element (24) is provided.

7. The sample carrier according to claim 6, **characterized in that** the sealing lip (30) is closed in itself and preferably extends along the edge (32) of the receiving element (24).

8. The sample carrier according to claim 6 or 7, **characterized in that** the receiving element (24) is surrounded by an elevated frame (22) such that a recess is defined in which the sealing lip (30) engages for position-fixing purposes.

9. The sample carrier according to any one of claims 1-8, **characterized in that** the pores of the porous cover plate (12) and/or the film have a mean pore diameter of less than 0.5 µm, in particular less than 0.2 µm.

10. The sample carrier according to any one of claims 1-9, **characterized in that** the cover plate (12) is made of ceramic material or glass.

11. The sample carrier according to any one of claims 1-10, **characterized in that** the cover (10) comprises a sensor, in particular for determining the moisture content and/or the proportion of substance in the cavity (38).

12. A cover for a sample carrier, in particular a titer plate, **characterized by** a porous cover plate (12) which is adapted to be wetted with a liquid for vapor pressure-regulating purposes.

13. A method for preparing an analysis of very small chemical and/or biological samples, the method comprising the following steps:
feeding said very small samples to a sample carrier, in particular placing said very small samples in deepened portions (26) of a titer plate,
closing said sample carrier with a cover (10), wherein said cover (10) is configured such that at changing ambient conditions a saturated atmosphere is substantially maintained in the cavity (38) between said cover and a sample carrier surface, and
wetting said cover (10) comprising a porous cover plate (12) with a liquid for atmosphere-regulating purposes.

14. The method according to claim 13, wherein the cover (10) is sterilized prior to closing the sample carrier.

15. The method according to claim 13 or 14, **characterized in that** a PBS buffer with at least 0.7 % sodium chloride is used as a liquid.

16. The method according to any one of claims 13-15, **characterized in that** a liquid with a pH of 7-8, in particular 7.5, is used.

17. The method according to any one of claims 13-16, wherein prior to or subsequent to introducing the sample, a reagent or nutrient solution is placed in the deepened portions (26).

## Revendications

1. Porte-échantillon, en particulier plaque de titrage, comportant
un élément de réception (24) avec des évidements (26) pour recevoir de très petits échantillons et
un couvercle (10) fermant l'élément de réception (24) de telle sorte qu'il se forme une cavité (38) entre une surface d'échantillon et le couvercle (10)
**caractérisé en ce que**
le couvercle (10) présente une plaque de recouvrement (12) poreuse, mouillable par un liquide, pour la réception et la distribution de liquide de telle sorte qu'une atmosphère saturée en liquide est maintenue sensiblement dans la cavité (38) dans des conditions ambiantes variables et qu'un échange de gaz est possible à travers la plaque de recouvrement (12) poreuse,
la cavité (38) étant réalisée entre une face inférieure (34) de la plaque de recouvrement (12) et une face supérieure (36) de l'élément de réception (24).

2. Porte-échantillon selon la revendication 1, **caractérisé en ce que**, dans des conditions ambiantes variables, l'atmosphère saturée diverge de moins de 5 %, en particulier de moins de 2 % par rapport à un niveau de saturation maximal.

3. Porte-échantillon selon la revendication 1 ou 2, **caractérisé en ce que** le couvercle (10) présente une feuille poreuse.

4. Porte-échantillon selon la revendication 3, **caractérisé en ce que** la feuille poreuse est disposée parallèlement à la plaque de recouvrement (12), de préférence entre la plaque de recouvrement (12) et l'élément de réception (24).

5. Porte-échantillon selon l'une des revendications 1 à 4, **caractérisé en ce que** la plaque de recouvrement (12) poreuse et/ou la feuille sont supportées par un élément de support (14) entourant en forme de cadre la plaque de recouvrement (12).

6. Porte-échantillon selon l'une des revendications 1 à 5, **caractérisé en ce qu'**il est prévu, sur le couvercle (10) et/ou l'élément de support (14) une lèvre d'étanchéité (30) orientée en direction de l'élément de réception (24).

7. Porte-échantillon selon la revendication 6, **caractérisé en ce que** la lèvre d'étanchéité (30) est fermée sur elle-même et s'étend de préférence le long du bord (32) de l'élément de réception (24).

8. Porte-échantillon selon la revendication 6 ou 7, **caractérisé en ce que** l'élément de réception (24) est entouré par un cadre (22) surélevé de telle sorte qu'il se forme un évidement dans lequel la lèvre d'étanchéité (30) s'engage pour la fixation en position.

9. Porte-échantillon selon l'une des revendications 1 à 8, **caractérisé en ce que** les pores de la plaque de recouvrement (12) poreuse et/ou de la feuille présentent un diamètre de pores moyen inférieur à 0,5 µm, en particulier à 0,2 µm.

10. Porte-échantillon selon l'une des revendications 1 à 9, **caractérisé en ce que** la plaque de recouvrement (12) est en céramique ou en verre.

11. Porte-échantillon selon l'une des revendications 1 à 10, **caractérisé en ce que** le couvercle (10) présente un capteur, en particulier pour déterminer le degré d'humidité et/ou les taux de substance dans la cavité (38).

12. Couvercle pour un porte-échantillon, en particulier une plaque de titrage, **caractérisé par** une plaque de recouvrement (12) poreuse qui peut être mouillée avec un liquide pour la régulation de la pression de vapeur.

13. Procédé de préparation d'analyse de micro-échantillons chimiques et/ou biologiques, comportant les étapes :
apport des micro-échantillons sur un porte-échantillon, en particulier introduction des micro-échantillons dans les évidements (26) d'une plaque du titrage,
fermeture du porte-échantillon avec un couvercle (10), le couvercle (10) étant réalisé de telle sorte qu'une atmosphère saturée est sensiblement maintenue dans des conditions ambiantes variables dans une cavité (38) réalisée entre le couvercle et une surface d'échantillon, et
mouillage du couvercle (10) présentant une plaque de recouvrement (12) poreuse, avec un liquide pour la régulation de l'atmosphère.

14. Procédé selon la revendication 13, dans lequel le couvercle (10) est stérilisé avant la fermeture du porte-échantillon.

15. Procédé selon la revendication 13 ou 14, **caractérisé en ce que** le liquide utilisé est un tampon PBS contenant au moins 0,7 % de chlorure de sodium.

16. Procédé selon l'une des revendications 13 à 15, **caractérisé en ce que** le liquide utilisé présente une valeur de pH de 7-8, en particulier de 7,5.

17. Procédé selon l'une des revendications 13 à 16, dans lequel avant ou après l'introduction de l'échantillon, on introduit une solution réactive ou une solution nutritive dans les évidements (26).
